# EUROPÄISCHE PATENTSCHRIFT

(11) **EP 1 990 309 B1**
(45) Veröffentlichungstag und Bekanntmachung des Hinweises auf die Patenterteilung: **26.09.2012**
(21) Anmeldenummer: 07009281.2
(22) Anmeldetag: 09.05.2007
(51) Int. Cl.: B67D 1/04, B67D 1/12

(54) **Behälter mit CO2-Druckgasquelle und Überdruck-Berstsicherung**
Container with CO2 compressed gas source and overpressure burst protection
Récipient contenant une source de gaz sous pression de CO2 et protection anti-surpression

(43) Veröffentlichungstag der Anmeldung: 12.11.2008
(73) Patentinhaber: Oberhofer, Kurt, 69259 Wilhelmsfeld (DE); Oberhofer, Timm, 69259 Wilhelmsfeld (DE)
(72) Erfinder: Oberhofer Kurt, 69259 Wilhelmsfeld (DE); Oberhofer Timm, 69259 Wilhelmsfeld (DE)
(74) Vertreter: Witte, Weller & Partner

(56) Entgegenhaltungen:
- EP-A- 1 688 813

## Beschreibung

Die Erfindung betrifft einen Behälter gemäss dem Oberbegriff des Anspruchs 1, der mit Flüssigkeit befüllt und druckdicht verschlossen und aus dem Flüssigkeit entnommen werden kann. Beispiele für solche Behälter sind Fässer, Kleinfässer (Partyfässer) oder Dosen, in denen CO₂-haltige Flüssigkeiten, insbesondere Getränke, unter Druck abgefüllt sind. Speziell geht es um Partyfässer für Bier.

Der Behälter nach EP 1 642 861 A1 hat einen Einsatz, der sich unter Abdichtung in einer Öffnung des Behälters festlegen läßt und eine CO₂-Hochdruckpatrone, ein Druckregelventil zum Ausgeben von CO₂ daraus und ein von außen zugängliches Stellglied aufweist, durch dessen Betätigung sich die CO₂-Hochdruckpatrone anstechen läßt.

Handelsübliche anstechbare CO₂-Patronen in einer für einschlägige Behälter geeigneten Größe enthalten ca. 16 g CO₂ unter einen Druck von ca. 60 Bar. Das Druckregelventil der EP 1 642 861 A1 sorgt für eine Minderung und präzise Regelung des Drucks, unter dem das in den Kopfraum des Behälters ausgegebene CO₂ steht. Der Druck liegt typischerweise zwischen 0,7 und 1,3 Bar. Er ist gleich oder geringfügig höher als der Partialdruck des in der Flüssigkeit gelösten CO₂.

Die vorliegende Erfindung behandelt den an sich unwahrscheinlichen Störfall, daß das Druckregelventil nach der EP 1 642 861 A1 aus welchen Gründen auch immer versagt. Dann kann es schleichend, aber auch sehr schnell zu einem unkontrollierten Druckanstieg in dem Behälter kommen. Versuche zeigen, daß ein herkömmliches Partyfaß für Bier einem Innendruck bis ca. 6,5 Bar standhält. Ab ca. 4 Bar bombiert das Partyfaß; Oberboden und/oder Unterboden des Partyfasses wölben sich auf. Bei ca. 6,5 Bar platzt das Partyfaß, und zwar meist dadurch, daß eine Falznaht zwischen dem Mantel und dem Oberboden oder dem Unterboden des Partyfasses aufgeht. Das restliche CO₂ entweicht. Das Partyfaß läuft aus, möglicherweise mit einer kräftigen Fontäne Bier. Personen sind dadurch nicht gefährdet, Sachbeschädigungen aber möglich, und es fallen lästige Aufräumarbeiten an.

Aus der EP 1 688 813 A1 ist ein gattungsgemässer Behälter mit einem darin eingebauten Drucksystem bekannt, das eine CO₂-Hochdruckpatrone, ein Druckregelventil zum Ausgeben von CO₂ daraus und ein von außen zugängliches Stellglied aufweist, durch dessen Betätigung die CO₂-Hochdruckpatrone angestochen wird. Das Drucksystem weist eine Überdrucksicherung auf, die bei einem unerwünschten Druckanstieg in dem Behälter einen Strömungsweg von dessen Kopfraum durch das Drucksystem zur Atmosphäre hin freigibt. Diese Überdrucksicherung birst nach Überschreitung eines Innendrucks, bei dem der Behälter sichtlich bombiert, jedoch vor Erreichen eines Innendrucks, bei dem der Behälter platzt.

Die Überdrucksicherung nach der EP 1 688 813 A1 besteht aus einem Überdruckventil, das ein Ventilglied in Form eines Überdruckschlauchstücks hat und einen komplizierten Strömungsweg über mehrere Öffnungen, Bohrungen und Kanäle sperrt bzw. freigibt. Der bauliche Aufwand und die Gestehungskosten einer solchen Überdrucksicherung sind hoch.

Aufgabe der Erfindung ist es, einen Behälter der genannten Art mit einer Überdrucksicherung zu versehen, die im Aufbau unaufwendig und funktionssicher ist und im Störfall dem Kunden signalisiert, daß mit dem behältereigenen Drucksystem etwas nicht in Ordnung ist.

Der diese Aufgabe lösende Behälter hat eine Überdruck-sicherung, wobei die berstende Partie der Überdrucksicherung eine Membran an der Wand eines Gehäuses ist, mit dem der Einsatz in den Behälter hineinragt.

Nach dem Bersten der Überdrucksicherung wird das restliche CO₂ aus dem Kopfraum des Behälters über einen wohldefinierten Strömungsweg abgeblasen. Dabei kommt es zu keinem oder zumindest keinem nennenswerten Austritt von Flüssigkeit oder Schaum. Wenn überhaupt Beeinträchtigungen dadurch eintreten, halten sie sich in Grenzen. Der sichtlich bombierte Behälter signalisiert dem Kunden, daß mit dem behältereigenen Drucksystem etwas nicht in Ordnung ist.

Bei einer bevorzugten Ausführungsform führt der Strömungsweg für das Abblasen des CO₂ über eine Undichtigkeit des Stellglieds. Man kann hier vorhandene Undichtigkeiten ausnutzen, wie sie das Stellglied an dem Einsatz nach der EP 1 642 861 A1 hat, und braucht an dessen Konstruktion nur wenig zu ändern.

Bei einer bevorzugten Ausführungsform ist die Überdrucksicherung vor dem Anstechen der CO₂-Hochdruckpatrone unwirksam. Die Überdrucksicherung wird durch das Anstechen der CO₂-Hochdruckpatrone aktiviert. Dadurch ist sichergestellt, daß die Überdrucksicherung nur dann in Funktion tritt, wenn sie tatsächlich gebraucht wird, nämlich bei einem Versagen des Druckregelventils.

Bei einer bevorzugten Ausführungsform birst die Überdrucksicherung bei einem Innendruck zwischen 0,4 MPa (4,0 Bar) und 0,9 MPa (9,0 Bar), vorzugsweise 0,45 MPa (4,5 Bar) bis 0,7 MPa (7,0 Bar), weiter vorzugsweise 0,5 bis 0,6 MPa (5,0 bis 6,0 Bar).

Bei einer bevorzugten Ausführungsform stützt sich die Membran vor dem Anstechen der CO₂-Hochdruckpatrone an dem Stellglied ab. Beim Anstechen der CO₂-Hochdruckpatrone kommt die Membran von dem Stellglied frei.

Bei einer bevorzugten Ausführungsform kommt die Membran in dem Einsatz versenkt zu liegen. Sie ist dadurch vor Beschädigungen geschützt.

Bei einer bevorzugten Ausführungsform besteht die Membran aus elastischem Kunststoff. Bei einem unkontrollierten Anstieg des Innendrucks erfährt die Membran eine zunehmende elastische Verformung, bis sie birst.

Die Erfindung wird im folgenden anhand eines in der Zeichnung dargestellten Ausführungsbeispiels näher erläutert. Es zeigen:
- Fig. 1: eine CO₂-Druckgasquelle im Längsschnitt; und
- Fig. 2: die elastische Kunststoffkomponente einer Einzelheit II von Fig. 1.

Die CO₂-Druckgasquelle ist als Einsatz ausgebildet, der durch das Spundloch eines Behälters hindurch in den Behälter paßt und das Spundloch dicht verschließt. Der Behälter wird durch das üblicherweise in der Mitte seines Oberbodens befindliche Spundloch unter Druck mit CO₂-haltiger Flüssigkeit befüllt. Sodann wird das Spundloch mit dem Einsatz verschlossen.

Zur Entnahme der Flüssigkeit kann ein integrierter Auslaufhahn dienen, der sich auf Unterbodenhöhe des Behälters an dessen Seitenwand befindet. Die Flüssigkeit läuft durch Innendruck und Schwerkraftwirkung aus, bis im Kopfraum des Behälters oberhalb des Flüssigkeitspegels darin ein Unterdruck erreicht ist. Diesen richtig einzustellen und geregelt aufrechtzuerhalten, wird die CO₂-Druckgasquelle aktiviert. Die CO₂-Druckgasquelle speist CO₂ unter einem Druck in den Kopfraum des Behälters ein, der dem Partialdruck des in der Flüssigkeit gelösten CO₂ entspricht oder diesen Partialdruck geringfügig übersteigt. Dadurch ist eine stetige Entleerung des Behälters gewährleistet. Es gelangt keine Luft in den Kopfraum des Behälters. Der CO₂-Gehalt der Flüssigkeit bleibt gleich.

Der Einsatz ist von länglich-schlanker Form und größtenteils radialsymmetrisch zu einer zentralen Achse aufgebaut. Er besteht überwiegend aus Kunststoff. Für die Herstellung bietet sich die Zweikomponenten-Kunststoffspritzgußtechnik an.

Der in Einbaustellung befindliche, das Spundloch des Behälters verschließende Einsatz ragt mit einem Gehäuse 10 in den Behälter hinein.

Das Gehäuse 10 hat an seinem inneren Ende eine Kammer 12 für die Paßsitz-Aufnahme einer CO₂-Hochdruckpatrone 14. Der Kopf der Patrone 14, an dessen Stirnfläche sie angestochen werden kann, ist dem Spundloch zugewandt.

Das Gehäuse 10 sitzt außen mit einem umlaufenden Kragen 16 auf dem Bördelrand des Spundlochs auf. An den Kragen 16 ist eine Dichtung 18 angeformt, mit der der Einsatz das Spundloch abdichtet.

Über den Kragen 16 steht nach außen ein in das Gehäuse 10 eingelassener Drehknopf 20 vor, bei dessen Betätigung die CO₂-Patrone 14 angestochen wird. Der Drehknopf 20 hat ein steiles Außengewinde 22, mit dem er in ein komplementäres Innengewinde des Gehäuses 10 eingeschraubt ist.

Zum Anstechen der CO₂-Patrone 14 dient eine Anstechnadel 24, die mit dem Ventilglied eines Druckregelventils baulich vereinigt ist. Das Ventilglied ist mit einer elastischen Membran 26 in Achsmitte des Gehäuses 10 aufgehängt. Die Spitze der Anstechnadel 24 ist von der Stirnfläche der CO₂-Patrone 14 nur wenig beabstandet.

Bei einer axialen Stellbewegung der Anstechnadel 24 auf die CO₂-Patrone 14 hin hebt das Ventilglied von einem Ventilsitz 28 des Druckregelventils ab. Der Ventilsitz 28 ist aus dem elastischen Dichtmaterial an das Gehäuse 10 angeformt.

Die Anstechnadel 24 wird von einem Schieber 30 beaufschlagt, der zwischen dem Drehknopf. 20 und der Anstechnadel 24 liegt. Der Schieber 30 ist längsverschieblich in dem Gehäuse 10 geführt. Bei Betätigung schraubt sich der Drehknopf 20 gegen den Schieber 30 vor, der dabei axial verstellt wird.

Zwischen Drehknopf 20 und Schieber 30 ist eine Schraubendruckfeder 32 eingespannt. Die Schraubendruckfeder 32 spannt den Schieber 30 gegen die Anstechnadel 24 vor.

Die Membran 26 begrenzt einen Arbeitsraum stromab von dem Ventilsitz 28 des Druckregelventils. Der Arbeitsraum hat eine seitliche Auslaßöffnung, vor der ein elastischer Dichtring 34 liegt. Der Dichtring 34 hat die Funktion eines Rückschlagventils. Er verhindert, daß Flüssigkeit in den Einsatz gelangt.

Zum Anstechen der CO₂-Patrone 14 wird der Drehknopf 20 um ca. 90° gedreht. Der Schieber 30 wird durch den Schraubenvorschub des Drehknopfs 20 axial nach innen verstellt. Die Anstechnadel 24 wird unter elastischer Verformung der Membran 26 axial nach innen mitgenommen. Das Ventilglied hebt von dem Ventilsitz 28 ab. Nach dem Anstechen füllt sich ein sehr kleiner Ventilraum vor dem Kopf der CO₂-Patrone 14 mit unter hohem Druck stehendem CO₂.

Nach vollendeter 90°-Drehung bzw. Überdrehung des Drehknopfs 20 springt der Schieber 30 gegen die Kraft der Schraubendruckfeder 32 axial nach außen zurück. Er wird dazu von der Anstechnadel 24 betätigt, die durch die elastische Rückverformung der Membran 26 axial zurückgestellt wird. Die Schraubendruckfeder 32 wird gespannt. Das Druckregelventil wird geschlossen und eine kleine Menge von unter hohem Druck stehendem CO₂ in den Arbeitsraum eingelassen. Die CO₂-Druckkräfte an der Membran 26 tragen zu dem anstechnadelbetätigten Rückspringen des Schiebers 30 bei.

Das weitere Öffnen und Schließen des Druckregelventils wird durch ein Kräftegleichgewicht an der Membran 26 bestimmt, zu dem die elastischen Eigenschaften der Membran 26, die Federkonstante der Schraubendruckfeder 32 und der CO₂-Druck in dem Arbeitsraum beitragen. Für den Druck des ausgegebenen CO₂ ist die Federkonstante der Schraubendruckfeder 32 bestimmend.

Gemeinhin wird der Benutzer die CO₂-Druckgasquelle aktivieren, wenn der Innendruck in dem Behälter soweit abgefallen ist, daß der Strahl der durch den Auslaufhahn austretenden Flüssigkeit zu schwach wird. Die CO₂-Druckgasquelle kann aber ohne weiteres auch schon vorher aktiviert werden, wenn der Innendruck in dem Behälter noch hoch ist, sehr wohl sogar bei dem erstmaligen Bedienungsangriff des Benutzers an dem Behälter überhaupt. Eine Eindosierung von CO₂ in den Kopfraum des Behälters findet solange nicht statt, wie der hohe Innendruck auf dem Dichtring 34 vor der Auslaßöffnung lastet.

Die CO₂-Druckgasquelle ist mit einer Überdrucksicherung versehen, die wirksam wird, wenn das Druckregelventil versagt und CO₂ unter unkontrolliert hohem Druck in den Kopfraum des Behälters gelangt.

Als Überdrucksicherung ist an der Wand des Gehäuses 10 dicht vor dem Spundloch thermoplastisches Elastomer (TPE) angespritzt, dessen Partie geringster Materialdicke eine in die Wand versenkte Membran 36 bildet.

Die Membran 36 steht mit dem Außenmantel des zum Anstechen der CO₂-Patrone 14 noch nicht betätigten Drehknopfs 20 in bündiger Anlage. Sie ist dazu zwischen zwei benachbarten Gewindegängen des Außengewindes 22 an dem Drehknopf 20 plaziert.

Die 90°-Drehung des Drehknopfs 20 zum Anstechen der CO₂-Patrone 14 stellt der Membran 36 ein Fenster im Mantel des Drehknopfs 20 gegenüber. Bei unkontrolliert ansteigendem Innendruck kann sich die Membran 36 in dieses Fenster hinein elastisch ausdehnen, bis sie bei ca. 5,7 Bar an der Stelle geringster Materialdicke birst. Dadurch wird ein Strömungsweg vom Kopfraum des Behälters an den Mantel des Drehknopfs 20 eröffnet, der gegen den Kragen 16 nicht absolut dicht ist, so daß das CO₂ aus dem Kopfraum des Behälters zur Atmosphäre hin abströmen kann.

### Liste der Bezugszeichen

- 10: Gehäuse
- 12: Kammer
- 14: CO₂-Hochdruckpatrone
- 16: Kragen
- 18: Dichtung
- 20: Drehknopf
- 22: Außengewinde
- 24: Anstechnadel
- 26: Membran
- 28: Ventilsitz
- 30: Schieber
- 32: Schraubendruckfeder
- 34: Dichtring
- 36: Membran

## Patentansprüche

1. Behälter, der mit Flüssigkeit befüllbar und druckdicht verschließbar und aus dem Flüssigkeit entnehmbar ist, mit einem Einsatz, der unter Abdichtung in einer Öffnung des Behälters festlegbar ist und eine CO₂-Hochdruckpatrone (14), ein Druckregelventil zum Ausgeben von CO₂ daraus und ein von außen zugängliches Stellglied aufweist, durch dessen Betätigung die CO₂-Hochdruck-patrone (14) anstechbar ist, und mit einer Überdrucksicherung, die bei einem unerwünschten Druckanstieg in dem Behälter einen Strömungsweg von dessen Kopfraum durch den Einsatz zur Atmosphäre hin freigibt, wobei die Überdrucksicherung nach Überschreitung eines Innendrucks, bei dem der Behälter sichtlich bombiert, jedoch vor Erreichen eines Innendrucks, bei dem der Behälter platzt, birst, **dadurch gekennzeichnet, daß** die berstende Partie der Überdrucksicherung eine Membran (36) an der Wand eines Gehäuses (10) ist, mit dem der Einsatz in den Behälter hineinragt.

2. Behälter nach Anspruch 1, **dadurch gekennzeichnet, daß** der Strömungsweg über eine Undichtigkeit des Stellglieds führt.

3. Behälter nach Anspruch 1 oder 2, **dadurch gekennzeichnet, daß** die Überdrucksicherung vor dem Anstechen der CO₂-Hochdruckpatrone (14) unwirksam und durch das Anstechen der CO₂-Hochdruckpatrone (14) aktivierbar ist.

4. Behälter nach einem der Ansprüche 1 bis 3, **dadurch gekennzeichnet, daß** die Überdrucksicherung bei einem Innendruck von 0,4 bis 0,9 MPa (4,0 bis 9,0 Bar), vorzugsweise 0,45 bis 0,7 MPa (4,5 bis 7,0 Bar), weiter vorzugsweise 0,5 bis 0,6 MPa (5,0 bis 6,0 Bar) birst.

5. Behälter nach einem der Ansprüche 1 bis 4, **dadurch gekennzeichnet, daß** sich die Membran vor dem Anstechen der CO₂-Hochdruckpatrone (14) an dem Stellglied abstützt und beim Anstechen der CO₂-Hochdruckpatrone (14) von dem Stellglied freikommt.

6. Behälter nach einem der Ansprüche 1 bis 5, **dadurch gekennzeichnet, daß** die Membran (36) in dem Einsatz versenkt zu liegen kommt.

7. Behälter nach einem der Ansprüche 1 bis 6, **dadurch gekennzeichnet, daß** die Membran (36) aus elastischem Kunststoff besteht.

## Claims

1. Container which can be filled with liquid and be closed in a pressure-tight manner and out of which a liquid can be extracted, with an insert which, while at the same time being sealed off, can be secured in an orifice of the container and which has a CO₂ high-pressure cartridge (14), a pressure-regulating valve for dispensing CO₂ out of the latter and an actuator which is accessible from outside and as a result of the actuation of which the CO₂ high-pressure cartridge (14) can be pierced, and with overpressure protection which, in the event of an undesirable pressure rise in the container, releases a flow path from the head space of the latter through the insert towards the atmosphere, the overpressure protection bursting after the overshooting of an internal pressure at which the container visibly bulges, but before an internal pressure at which the container splits apart is reached, **characterized in that** the bursting portion of the overpressure protection is a membrane (36) on the wall of a housing (10) with which the insert projects into the container.

2. Container according to Claim 1, **characterized in that** the flow path leads via a leak of the actuator.

3. Container according to Claim 1 or 2, **characterized in that** the overpressure protection is inactive before the piercing of the CO₂ high-pressure cartridge (14) and is activatable as a result of the piercing of the CO₂ high-pressure cartridge (14).

4. Container according to one of Claims 1 to 3, **characterized in that** the overpressure protection bursts at an internal pressure of 0.4 to 0.9 MPa (4.0 to 9.0 bar), preferably 0.45 to 0.7 MPa (4.5 to 7.0 bar), further preferably 0.5 to 0.6 MPa (5.0 to 6.0 bar).

5. Container according to one of Claims 1 to 4, **characterized in that** the membrane is supported on the actuator before the piercing of the CO₂ high-pressure cartridge (14) and is freed from the actuator when the CO₂ high-pressure cartridge (14) is pierced.

6. Container according to one of Claims 1 to 5, **characterized in that** the membrane (36) comes to lie, countersunk, in the insert.

7. Container according to one of Claims 1 to 6, **characterized in that** the membrane (36) consists of elastic plastic.

## Revendications

1. Récipient apte à être rempli de liquide, à être fermé de manière étanche sous pression et duquel le liquide peut être prélevé,
le récipient présentant
une garniture qui peut être fixée de manière étanche dans une ouverture du récipient,
une cartouche (14) de CO₂ sous haute pression,
une soupape de régulation de pression qui permet d'en extraire le CO₂,
un organe d'actionnement accessible de l'extérieur et dont l'actionnement permet de percer la cartouche (14) de CO₂ sous haute pression et
une protection contre les surpressions qui, en cas d'augmentation indésirable de la pression dans le récipient, libère un parcours d'écoulement entre l'espace de tête du récipient et l'atmosphère par l'intermédiaire de la garniture,
la protection contre les surpressions se rompant après dépassement d'une pression intérieure à laquelle le récipient se bombe visiblement mais avant que soit atteinte la pression intérieure à laquelle le récipient explose,
**caractérisé en ce que**
la partie ruptible de la protection contre les surpressions est une membrane (36) placée sur la paroi d'un boîtier (10) par lequel la garniture pénètre dans le récipient.

2. Récipient selon la revendication 1, caractérisé en que le parcours d'écoulement passe par un défaut d'étanchéité de l'organe d'actionnement.

3. Récipient selon les revendications 1 ou 2, **caractérisé en ce que** la protection contre les surpressions reste inactive avant la perforation de la cartouche (14) de CO₂ sous haute pression et peut être activée lors de la perforation de la cartouche (14) de CO₂ sous haute pression.

4. Récipient selon l'une des revendications 1 à 3, **caractérisé en ce que** la protection contre les surpressions se rompt à une pression intérieure de 0,4 à 0,9 MPa (4,0 à 9,0 bar), de préférence de 0,45 à 0,7 MPa (4,5 à 7,0 bar) et de façon encore plus préférable de 0,5 à 0,6 MPa (5,0 à 6,0 bar).

5. Récipient selon l'une des revendications 1 à 4, **caractérisé en ce que** la membrane s'appuie sur l'organe d'actionnement avant la perforation de la cartouche (14) de CO₂ sous haute pression et se libère de l'organe d'actionnement lors de la perforation de la cartouche (14) de CO₂ sous haute pression.

6. Récipient selon l'une des revendications 1 à 5, **caractérisé en ce que** la membrane (36) vient s'enfoncer dans la garniture.

7. Récipient selon l'une des revendications 1 à 6, **caractérisé en ce que** la membrane (36) est constituée d'une matière synthétique élastique.
